# EUROPÄISCHE PATENTANMELDUNG

(11) **EP 4 702 908 A1**
(43) Veröffentlichungstag der Anmeldung: **04.03.2026**
(21) Anmeldenummer: 25194886.5
(22) Anmeldetag: 08.08.2025
(51) Int. Cl.: A47L 11/28, A47L 11/40

(54) **VERFAHREN ZUM BETRIEB EINES MOBILEN, SELBSTFAHRENDEN GERÄTS**

(30) Priorität: 03.09.2024 DE 102024208372
(71) Anmelder: BSH Hausgeräte GmbH, 81739 München (DE)
(72) Erfinder: Weidl, Manuel, 97616 Salz (DE); Lange, Matthias, 98693 Ilmenau (DE); Schnitzer, Frank, 97616 Bad Neustadt (DE)

(57) **Zusammenfassung**

Es wird ein Verfahren zum Betrieb eines mobilen, selbstfahrenden Geräts insbesondere eines Bodenreinigungsgeräts, wie ein Saug- und/oder Kehr- und/oder Wischroboter, das zumindest ein Nassreinigungsmodul (11) umfasst, zum Reinigen eines Bodenbearbeitungsbereichs (13) angegeben, mit folgenden Verfahrensschritten: Starten zu einer Reinigungsfahrt mit Nassreinigung; Wischen des Bodenbearbeitungsbereichs (13) in einem ersten Zyklus, in dem das Gerät den Bodenbearbeitungsbereich (13) auf erste Mäanderbahnen (14) abfährt, wobei das Gerät jede zweite Mäanderbahn (15) auslässt; und Wischen des Bodenbearbeitungsbereichs (13) in einem zweiten Zyklus, in dem das Gerät den Bodenbearbeitungsbereich (13) auf den ausgelassenen zweiten Mäanderbahnen (15) abfährt, wobei das Gerät die ersten Mäanderbahnen (14) des ersten Zyklus auslässt.

## Beschreibung

Die Erfindung betrifft ein Verfahren zum Betrieb eines mobilen, selbstfahrenden Geräts insbesondere eines Bodenreinigungsgeräts, wie zum Beispiel eines Saug- und/oder Kehr- und/oder Wischroboters, das zumindest ein Nassreinigungsmodul hinter einer Trockenreinigungseinheit umfasst, ein derartiges mobiles, selbstfahrendes Gerät, ein Computerprogrammprodukt und einen computerlesbaren Datenträger.

Bodenreinigungsroboter haben den Auftrag, ihren Nutzern wiederkehrende Aufgaben wie Kehren, Saugen oder Wischen abzunehmen. Neben der regelmäßigen Reinigung ist Nutzern insbesondere ein optisch sauberes Ergebnis der Reinigung wichtig. Unter anderem sollen auf den Böden nach der Reinigungsfahrt des Roboters kein Staub und keine Flecken sichtbar sein. Vorteilhaft sind für eine solche Reinigung Saug-Wisch-Kombigeräte, die in der Regel im vorderen Bereich des Roboters eine Trockenreinigungseinrichtung (Kehren und Saugen) und im hinteren Bereich ein Nassreinigungsmodul haben. Für die Nassreinigung nutzen die Roboter ein oder mehrere Wischpads oder Wischrollen, die vor und/oder während eines Reinigungsauftrages mit Wasser oder Reinigungsflüssigkeit befeuchtet werden.

Platzbedingt ist bei Reinigungsrobotern der Saugmund oft schmaler als die Wischpads, die teilweise auch außerhalb des eigentlichen Gehäuses angeordnet und möglichst breit gestaltet sind. Die Reinigungsroboter können auf diese Weise eine breitere Bahn wischen als sie zuvor gesaugt haben. Zudem können sie so näher an Wänden und anderen Objekten wischen, sodass ungewischte Streifen reduziert werden.

Während der Reinigungsfahrt fahren aktuelle Roboter in der Regel gerade, parallele Bahnen ab, um die Fläche eines Raumes systematisch abzudecken. Diese Mäanderbahnen sind dabei so ausgelegt, dass sich die vom Saugmund überstrichenen Flächen zweier benachbarter Bahnen leicht überdecken. Somit überstreicht der Saugmund zusätzlich - zumindest teilweise - die auf der benachbarten Bahn zuvor feucht gewischte Fläche. Feuchtigkeit kann durch den Luftstrom des Gebläses in den Saugmund gelangen, sich in der Staubbox des Roboters und dessen Filter festsetzen und dort Staub verkleben. Ebenso kommen auch Räder oder Rollen des Roboters, eine Seitenbürste und eine Gummilippe des Saugmunds sowie die Hauptbürste, die aufgrund einer Kehrfunktionalität den Boden berühren muss, mit der Feuchtigkeit in Kontakt, so dass sich Staub und Schmutz leichter nachteilig an diesen Komponenten festsetzen können.

Aufgabe der Erfindung ist es daher, ein verbessertes Verfahren zum Reinigungsbetrieb eines mobilen, selbstfahrenden Geräts bereitzustellen, bei dem das Gerät durch eine angepasste Fahrstrategie nicht mehr oder kaum noch über kurz zuvor gewischte Bodenflächen fährt und somit die Befeuchtung und Verschmutzung der Hauptbürste, der Staubbox und/oder weiterer den Boden berührenden Komponenten verringert werden können.

Erfindungsgemäß umfasst ein Verfahren zum Betrieb eines mobilen, selbstfahrenden Geräts insbesondere eines Bodenreinigungsgeräts, wie ein Saug- und/oder Kehr- und/oder Wischroboter, das zumindest ein Nassreinigungsmodul hinter einer Trockenreinigungseinheit umfasst, zum Reinigen eines Bodenbearbeitungsbereichs folgende Verfahrensschritte: Starten zu einer Reinigungsfahrt mit Nassreinigung; Wischen des Bodenbearbeitungsbereichs in einem ersten Zyklus, in dem das Gerät den Bodenbearbeitungsbereich auf erste Mäanderbahnen abfährt, wobei das Gerät jede zweite Mäanderbahn auslässt; und Wischen des Bodenbearbeitungsbereichs in einem zweiten Zyklus, in dem das Gerät den Bodenbearbeitungsbereich auf den ausgelassenen zweiten Mäanderbahnen abfährt, wobei das Gerät die ersten Mäanderbahnen des ersten Zyklus auslässt.

Durch die angepasste Fahrstrategie wird bei der Nassreinigung ein Befahren feuchter Bodenflächen insbesondere mit dem Saugmund des Geräts vermieden. Unter anderem fährt das Gerät den freien Raum nicht auf benachbarten Mäanderbahnen ab. Es werden lediglich nicht überlappende Mäanderbahnen befahren, sodass vorbestimmte Komponenten des Geräts wie beispielsweise Saugmund und Hauptbürste nicht mit feuchten Flächen des Bodens in Berührung kommen. Auf diese Weise können eine Verschmutzung von Saugmund, Hauptbürste, Seitenbürsten und Rädern oder Rollen verringert und sichtbare Spuren auf dem Boden reduziert werden.

Im ersten Zyklus, der sich über den gesamten Bodenbearbeitungsbereich erstreckt, werden also vorbestimmte Mäanderbahnen ausgelassen. Die bei der Reinigungsfahrt zunächst ausgelassenen Mäanderbahnen werden anschließend vom Gerät im zweiten Zyklus beziehungsweise in einem zweiten Durchgang gereinigt. Dies erfolgt möglichst erst nach Abtrocknung der im ersten Zyklus beziehungsweise vorhergehenden Durchgang gewischten ersten Mäanderbahnen des Bodens.

Folgende Vorteile können durch das erfindungsgemäße Fahrverhalten erzielt werden:
- Der Nutzer muss das Gerät seltener reinigen. Der Wartungsaufwand ist geringer, es ergibt sich eine höhere "Perceived Quality";
- Es wird vermieden, dass die Hauptbürste mit Feuchtigkeit in Kontakt kommt, so dass weniger Staub und Schmutz an dieser anhaften;
- Es wird vermieden, dass Feuchtigkeit in den Saugmund gelangt und sich in diesem, der Staubbox und/oder dem Filter ansammeln kann, so dass weniger Staub und Schmutz an diesen Komponenten anhaften und dort verkleben;
- Der Kontakt der Seitenbürste und der Räder oder Rollen mit Feuchtigkeit wird reduziert, so dass weniger Staub und Schmutz an diesen anhaften;
- Spuren der Antriebsräder, Stützrollen, Seitenbürste und Hauptbürste auf dem gewischten Boden werden vermieden. Der Boden wirkt dadurch sauberer;
- Die Antriebsräder bleiben trocken und zeigen daher geringeren Schlupf. Das Gerät kann genauer fahren und navigieren;
- Die Gefahr einer Beschädigung von empfindlichen Fußböden wie zum Beispiel Parkett oder Laminat durch zu hohe Feuchtigkeitsansammlungen wird reduziert, da vor kurzer Zeit gewischte Flächen benachbarter Mäanderbahnen erst abtrocknen, bevor das Gerät diese erneut mit dem Wischpad wischt.

Unter einem mobilen, selbstfahrenden Gerät ist insbesondere ein Bodenreinigungsgerät zu verstehen, welches beispielsweise im Haushaltsbereich Bodenflächen autonom bearbeitet. Hierunter zählen unter anderem Saug- und/oder Kehr- und/oder Wischroboter. Die Geräte arbeiten im Betrieb (Reinigungsbetrieb) bevorzugt ohne oder mit möglichst wenig Nutzereingriff. Beispielsweise fährt das Gerät selbsttätig in einen vorgegebenen Raum, um entsprechend einer vorgegebenen und einprogrammierten Verfahrensstrategie den Boden zu reinigen. Das Gerät ist ein Reinigungsroboter, der mindestens über ein Nassreinigungsmodul verfügt und zusätzlich einen Saugmund (vorzugsweise mit einer Bürstenwalze), ein Sauggebläse und eine Seitenbürste umfassen kann. Für die Erfassung der Umwelt, das Erkennen von Hindernissen und Lokalisierungen gegenüber einer gespeicherten Umgebungskarte ist das Gerät mit Navigationssensoren (z. B. LiDAR-Sensor, Kamera und/oder Wandfolgesensor) ausgestattet. Eine Steuerung ist für die Auswertung der Sensoren, die Planung einer Reinigungsmission sowie die Planung der zu befahrenden Strecken und die Ansteuerung der Aktorik zuständig. Ein Antrieb ermöglicht dem Gerät, sich gezielt fortzubewegen.

Das Nassreinigungsmodul des Geräts kann neben einem oder mehreren Wischpads auch einen Flüssigkeitstank, eine Flüssigkeitspumpe zum aktiven Befeuchten des/der Wischpads sowie eine Aktorik zum Bewegen des/der Wischpads (Vibrieren, Oszillieren, Rotieren) umfassen.

Bei einer vorteilhaften Ausführungsform reinigt das Gerät den Bodenbearbeitungsbereich in benachbarten, insbesondere in parallelen Reinigungsbahnen, sogenannten Mäanderbahnen. Eine Ausnahme davon kann für die Ecken- und Kantenreinigung vorliegen. Vorliegend werden in einem ersten Zyklus benachbarte Mäanderbahnen nicht direkt nacheinander gereinigt, sondern es wird nach jeder Mäanderbahn immer eine Bahn übersprungen. Zwischen zwei zeitlich nacheinander gereinigten Mäanderbahnen im ersten Zyklus verbleibt somit eine ungereinigte Mäanderbahn. In einem zweiten Zyklus werden dann alle zuvor übersprungenen Mäanderbahnen gereinigt. Dadurch wird die Reinigung des gesamten Bodenbearbeitungsbereiches sichergestellt.

Bei einer vorteilhaften Ausführungsform erstreckt sich der erste Zyklus über den gesamten Bodenbearbeitungsbereich. Bevorzugt erstreckt sich ebenso der zweite Zyklus über den gesamten Bodenbearbeitungsbereich. Vorliegend wird der gesamte Bodenbearbeitungsbereich also zweimal befahren. Auf einer Hinfahrt fährt das Gerät im ersten Zyklus über die gesamte zu reinigende Bodenfläche jede erste Mäanderbahn ab, wobei jede zu der ersten Mäanderbahn benachbarte zweite Mäanderbahn ausgelassen oder übersprungen wird. Auf einer Rückfahrt werden anschließend über die gesamte zu reinigende Bodenfläche die ausgelassenen zweiten Mäanderbahnen von dem Gerät gewischt, wobei jede zu der zweiten Mäanderbahn benachbarte erste Mäanderbahn wiederrum ausgelassen oder übersprungen wird.

Bei einer weiteren vorteilhaften Ausführungsform überlappen sich die ersten Mäanderbahnen des ersten Zyklus nicht gegenseitig. Bevorzugt überlappen sich die zweiten Mäanderbahnen ebenso nicht gegenseitig. Erste Mäanderbahnen des ersten Zyklus und benachbarte zweite Mäanderbahnen des zweiten Zyklus dagegen können sich bereichsweise überlappen, da diese derart zeitversetzt gewischt werden, dass bereits eine Abtrocknung gewischter erster Mäanderbahnen stattgefunden hat.

Das Gerät befährt also jene Mäanderbahnen nacheinander, die keine Überdeckung des Wischbereichs zueinander aufweisen. Das Gerät lässt dazu jede zweite Mäanderbahn im ersten Zyklus seiner Fahrt aus oder überspringt diese. Da die vor dem Gerät liegende Bodenfläche nicht kurz zuvor erst feucht gewischt wurde, kommen Saugmund, Hauptbürste, Seitenbürste und/oder Antriebsräder nicht oder kaum mit Feuchtigkeit in Kontakt. Dies reduziert die Schmutzanhaftung an diesen Komponenten und somit insgesamt die Verschmutzung des Geräts.

Bei einer weiteren vorteilhaften Ausführungsform führt das Gerät beim Starten zu einer Reinigungsfahrt mit reiner Trockenreinigung den ersten und zweiten Zyklus in einem (gemeinsamen) Durchgang durch, indem das Gerät die Mäanderbahnen des ersten und des zweiten Zyklus in einem gemeinsamen Zyklus abfährt. Bei einer reinen Trockenreinigung des Bodens, also bei einem reinen Saug- und/oder Kehrauftrag, fährt das Gerät folglich weiterhin seine normalen, benachbarten Mäanderbahnen ab, ohne benachbarte Mäanderbahnen auszulassen oder zu überspringen.

Bei einer weiteren vorteilhaften Ausführungsform sind die ersten Mäanderbahnen des ersten Zyklus und/oder die ausgelassenen zweiten Mäanderbahnen des zweiten Zyklus derart aufeinander abgestimmt, dass bei der Reinigungsfahrt ein Saugmund, eine Hauptbürste, eine Seitenbürste und/oder Antriebsräder des Geräts nicht oder zumindest nur reduziert mit Bodenfeuchtigkeit in Kontakt kommen. Dies reduziert die Schmutzanhaftung an diesen Komponenten.

Weiter betrifft die Erfindung ein mobiles, selbstfahrendes Gerät, das zum Durchführen eines wie beschriebenen Verfahrens eingerichtet ist. Es versteht sich, dass neben dem Verfahren, und dem Gerät auch ein Computerprogrammprodukt, das Befehle umfasst, die bei der Ausführung des Programms ein Gerät veranlassen, das erfindungsgemäße Verfahren auszuführen, zum Umfang dieser Erfindung gehört. Ebenso gehört ein computerlesbares Medium, auf dem ein solches Computerprogrammprodukt gespeichert ist, zum Umfang dieser Erfindung.

Jegliche Merkmale, Ausgestaltungen, Ausführungsformen und Vorteile das Verfahren betreffend finden auch in Zusammenhang mit dem erfindungsgemäßen Gerät, Computerprogrammprodukt und computerlesbaren Medium Anwendung, und umgekehrt.

Die Erfindung wird anhand der nachfolgenden, lediglich Beispiele darstellenden Ausführungen der Erfindung näher erläutert. Es zeigen:
- Figuren 1A, 1B:: jeweils eine schematische Ansicht eines Ausführungsbeispiels eines mobilen, selbstfahrenden Geräts, das zum erfindungsgemäßen Verfahren vorgesehen ist,
- Figur 2:: eine schematische Ansicht eines Ausführungsbeispiels eines mobilen, selbstfahrenden Geräts, das zum erfindungsgemäßen Verfahren vorgesehen ist,
- Figur 3A:: eine Aufsicht eines Ausführungsbeispiels auf einen zu reinigenden Bodenbearbeitungsbereich, der mit dem erfindungsgemäßen Verfahren gereinigt wird, und
- Figur 3B: eine Aufsicht eines Ausführungsbeispiels auf einen zu reinigenden Bodenbearbeitungsbereich, der mit dem erfindungsgemäßen Verfahren im ersten Zyklus gereinigt wird.

In Figur 1A ist ein mobiles, selbstfahrendes Gerät, insbesondere ein Roboter 10, in Aufsicht gezeigt. Figur 1B zeigt den Roboter 10 der Figur 1A in einer Unteransicht. Der Roboter 10 umfasst einen Saugmund 1, in dem eine Hauptbürste 2 integriert ist, sowie ein Sauggebläse. Zudem weist der Roboter 10 eine Seitenbürste 3 mit Seitenbürstenärmchen an einer vorderen seitlichen Position seines Gehäuses auf. Die Seitenbürste 3 ist dafür vorgesehen, Staub und Schmutz, insbesondere an Wänden und Ecken, zum Saugmund 1 des Roboters 10 zu transportieren.

Der Roboter 10 verfügt darüber hinaus über eine Navigationssensorik, die die Umgebung des Roboters 10 erfassen kann. Beispielsweise weist der Roboter einen LIDAR-Sensor 4 auf dem Gehäuse des Roboters 10, eine Kamera 6 und/oder einen Wandfolgesensor auf. Eine Steuerung des Roboters 10 kann unter anderem aus den Sensordaten des LIDAR-Sensors 4 interpretieren, in welchem Raum, wo in diesem Raum und in welcher Art von Raum sich der Roboter 10 gerade befindet. Auf die Art von Raum kann der Roboter 10 aus der Einrichtung und den Möbeln rückschließen.

Neben seiner Trockenreinigungseinheit (Hauptbürste 2, Sauggebläse, Seitenbürste 3) verfügt der Roboter 10 über ein Nassreinigungsmodul (Wassertank, Pumpe, Wischpad 5, optional Aktorik für die Wischpadbewegung).

In Figur 2 ist der Roboter 10 der Figur 1A in vereinfachter Darstellung gezeigt. Im Roboter 10 ist eine Steuerung 7 angeordnet, die für die Auswertung der Navigationssensorik 9, für die Planung einer Reinigungsmission sowie für die Planung der zu befahrenden Strecken und die Ansteuerung der Aktorik zuständig ist. Antriebsräder 8 ermöglichen dem Roboter 10, sich gezielt fortzubewegen. Ein Saugmodul 12 mit Sauggebläse ist stromabwärts zu einer Staubbox mit Filter angeordnet. Luft einschließlich mitgerissener Staubpartikel, die vom Sauggebläse eingesogen wird, betritt den Roboter 10 durch den Saugmund 1, und wird anschließend durch Luftkanäle zur Staubbox, und den Filter und gereinigt zum Sauggebläse geleitet, bevor sie den Roboter 10 wieder verlässt. Der Roboter 10 verfügt mindestens über ein Nassreinigungsmodul 11. Das Nassreinigungsmodul 11 des Roboters 10 umfasst neben einem Flüssigkeitstank und dem Wischpad eine Flüssigkeitspumpe zum aktiven Befeuchten des Wischpads sowie eine Aktorik zum Bewegen des Wischpads (Vibrieren, Oszillieren, Rotieren).

Zum Reinigen eines Bodenbearbeitungsbereichs 13 plant der Roboter 10 seine Fahrstrategie derart, dass ein Befahren noch feuchter und kurz zuvor bereits gewischter Bodenflächen insbesondere mit seinem Saugmund vermieden werden. Insbesondere werden in einem ersten Zyklus lediglich sich nicht überlappende Mäanderbahnen befahren, so dass Saugmund und Hauptbürste nicht oder zumindest kaum mit feuchten Flächen des Bodens in Berührung kommen. Auf diese Weise können eine Verschmutzung von Saugmund, Hauptbürste, Seitenbürsten und Antriebsrädern 8 verringert werden und sichtbare Spuren auf dem Boden reduziert werden. Dieses Fahrverhalten ist insbesondere in den Figuren 3A, 3B dargestellt.

Figur 3A zeigt den zu bearbeitenden Bodenbearbeitungsbereich 13 in Aufsicht. Das Fahrverhalten des Roboters ist als durchgängige Linie beziehungsweise gestrichelte Linie dargestellt. Während eines Reinigungsauftrages fährt der Roboter den freien Raum nicht auf benachbarten Mäandern ab. Stattdessen befährt der Roboter erste Mäanderbahnen 14 eines ersten Zyklus, die keine Überdeckung des Wischbereichs zueinander aufweisen. Die ersten Mäanderbahnen 14 des ersten Zyklus sowie der Ecken- und Kantenreinigung sind in Figur 3A als durchgängige Linien dargestellt. Der Roboter lässt im ersten Zyklus einzelne Mäanderbahnen bei seiner Fahrt aus oder überspringt diese. Die bei der Reinigungsfahrt zunächst ausgelassenen (zweiten) Mäanderbahnen 15 werden vom Roboter in einem zweiten Durchgang beziehungsweise in einem zweiten Zyklus gereinigt. Dies erfolgt möglichst erst nach Abtrocknung der im ersten bzw. vorhergehenden Durchgang gewischten Bahnen des Bodens, sodass Überschneidungen der ersten Mäanderbahnen 14 des ersten Zyklus mit den zweiten Mäanderbahnen 15 des zweiten Zyklus keine negativen Auswirkungen auf Verschmutzung einzelner Roboterkomponenten und/oder Spuren auf dem Boden haben. Die zweiten Mäanderbahnen 15 des zweiten Zyklus sind in Figur 3A als gestrichelte Linien dargestellt.

Figur 3B zeigt die Wischflächen 16 der (ersten) Mäanderbahnen 14 des ersten Zyklus an. Gewischte Flächen 16 zweier nacheinander befahrener erster Mäanderbahnen 14 überschneiden sich nicht. Es verbleiben Zwischenräume zwischen den gewischten ersten Mäanderbahnen 14. Diese verbliebenen Zwischenräume werden nachfolgend im zweiten Zyklus abgefahren, wenn die gewischten Flächen 16 abgetrocknet sind.

Bei einer reinen Trockenreinigung des Bodens, insbesondere bei einem reinen Saug- und/oder Kehrauftrag, fährt der Roboter weiterhin seine normalen, benachbarten Mäanderbahnen ab.

## Patentansprüche

1. Verfahren zum Betrieb eines mobilen, selbstfahrenden Geräts insbesondere eines Bodenreinigungsgeräts, wie eines Saug- und/oder Kehr- und/oder Wischroboters, das zumindest ein Nassreinigungsmodul (11) umfasst, zum Reinigen eines Bodenbearbeitungsbereichs (13) mit folgenden Verfahrensschritten:
- Starten zu einer Reinigungsfahrt mit Nassreinigung,
- Wischen des Bodenbearbeitungsbereichs (13) in einem ersten Zyklus, in dem das Gerät den Bodenbearbeitungsbereich (13) auf erste Mäanderbahnen (14) abfährt, wobei das Gerät jede zweite Mäanderbahn (15) auslässt, und
- Wischen des Bodenbearbeitungsbereichs (13) in einem zweiten Zyklus, in dem das Gerät den Bodenbearbeitungsbereich (13) auf den ausgelassenen zweiten Mäanderbahnen (15) abfährt, wobei das Gerät die ersten Mäanderbahnen (14) des ersten Zyklus auslässt.

2. Verfahren nach Anspruch 1, wobei sich der erste Zyklus über den gesamten Bodenbearbeitungsbereich (13) erstreckt.

3. Verfahren nach einem der vorhergehenden Ansprüche, wobei sich der zweite Zyklus über den gesamten Bodenbearbeitungsbereich (13) erstreckt.

4. Verfahren nach einem der vorhergehenden Ansprüche, wobei sich die ersten Mäanderbahnen (14) des ersten Zyklus nicht gegenseitig überlappen.

5. Verfahren nach einem der vorhergehenden Ansprüche, wobei sich die zweiten Mäanderbahnen (15) des zweiten Zyklus nicht gegenseitig überlappen

6. Verfahren nach einem der vorhergehenden Ansprüche, wobei das Gerät beim Starten zu einer Reinigungsfahrt mit reiner Trockenreinigung den ersten und zweiten Zyklus in einem Durchgang durchführt, indem das Gerät die ersten Mäanderbahnen (14) des ersten Zyklus und die zweiten Mäanderbahnen (15) des zweiten Zyklus in einem gemeinsamen Zyklus abfährt.

7. Verfahren nach einem der vorhergehenden Ansprüche, wobei die ersten Mäanderbahnen (14) des ersten Zyklus und/oder die ausgelassenen zweiten Mäanderbahnen (15) des zweiten Zyklus derart aufeinander abgestimmt sind, dass bei der Reinigungsfahrt ein Saugmund (1), eine Hauptbürste (2), eine Seitenbürste (3) und/oder Antriebsräder (8) des Geräts nicht oder zumindest nur reduziert mit Bodenfeuchtigkeit in Kontakt kommen.

8. Mobiles, selbstfahrendes Gerät, mit dem ein Bodenbearbeitungsbereich mittels eines Verfahrens nach einem der vorhergehenden Ansprüche reinigbar ist.

9. Computerprogramm, umfassend Befehle, die bei der Ausführung des Programms ein mobiles, selbstfahrendes Gerät veranlassen, das Verfahren gemäß einem der vorhergehenden Ansprüche 1 bis 7 auszuführen.

10. Computerlesbarer Datenträger, auf dem das Computerprogramm nach Anspruch 9 gespeichert ist.
